# EUROPÄISCHE PATENTSCHRIFT

(11) **EP 4 622 748 B1**
(45) Veröffentlichungstag und Bekanntmachung des Hinweises auf die Patenterteilung: **05.11.2025**
(21) Anmeldenummer: 24783262.9
(22) Anmeldetag: 02.10.2024
(51) Int. Cl.: B02C 17/16, C04B 2/00, C04B 26/00

(54) **MECHANO-CHEMISCHE AKTIVIERUNG MINERALISCHER MATERIALIEN**
MECHANO-CHEMICAL ACTIVATION OF MINERAL MATERIALS
ACTIVATION MÉCANO-CHIMIQUE DE MATIÈRES MINÉRALES

(30) Priorität: 29.11.2023 DE 102023133379; 29.11.2023 LU 505651
(43) Veröffentlichungstag der Anmeldung: 01.10.2025
(73) Patentinhaber: thyssenkrupp Polysius GmbH, 59269 Beckum (DE); thyssenkrupp AG, 45143 Essen (DE); SCHWENK Zement GmbH & Co. KG, 89077 Ulm (DE)
(72) Erfinder: WILCZEK, Michael, 48231 Warendorf (DE); MÖLLER, Hendrik, 89604 Allmendingen (DE); HAMM, Andreas, 89275 Elchingen (DE); MAIER, Oliver, 48167 Münster (DE); WUWER, Matthias, 59510 Lippetal (DE)
(74) Vertreter: Tetzner, Michael
(86) Internationale Anmeldenummer: PCT/EP2024/077663
(87) Internationale Veröffentlichungsnummer: WO 2025/113852

(56) Entgegenhaltungen:
- AU-A1- 2019 338 944
- CN-A- 106 345 576
- US-A1- 2009 188 998

## Beschreibung

Die Erfindung betrifft die Auswahl der Größe einer Mühle für die wirtschaftlich sinnvolle mechano-chemische Aktivierung insbesondere von Tonen beispielsweise in der Zementindustrie.

Insbesondere im Bereich der Zementindustrie haben sich aktivierte Tone als Zusatzstoff etabliert. Der derzeit übliche Weg ist die Trocknung und Calcinierung der Tone, also eine thermische Aktivierung. Hierbei wird zum einen Energie für die Erwärmung benötigt, zum anderen kann die hohe Temperatur auch weitere Stoffveränderungen bewirken, die gegebenenfalls unerwünscht sind. Ferner erfordert der thermische Prozess eine Rauchgasreinigung zur Abscheidung der entstehenden Stickoxid- und Schwefeloxid-Emissionen. Außerdem erfordert der thermische Prozess künftig den Einsatz von Verfahren zur Abscheidung und gegebenenfalls Reinigung des erzeugten beziehungsweise freigesetzten Kohlendioxids.

Daher wird zunehmend die sogenannte mechano-chemische Aktivierung durch intensives Mahlen diskutiert.

Aus der nachveröffentlichten DE 10 2023 106 210 ist ein Verfahren zur Mahlung und puzzolanischen Aktivierung in einer Rührwerkskugelmühle bekannt.

Aus der nachveröffentlichten DE 10 2023 106 217 ist ein Verfahren zur Mahlung und puzzolanischen Aktivierung in zwei separaten Stufen einer Rührwerkskugelmühle bekannt.

Aus der nachveröffentlichten DE 10 2023 106 221 ist die Kombination aus mechanochemischer und thermischer Aktivierung in wenigstens einer Rührwerkskugelmühle bekannt.

Aus der nachveröffentlichten DE 10 2023 106 222 ist die Farboptimierung bei der mechano-chemischen Aktivierung von Tonen bekannt.

Aus der nachveröffentlichten DE 10 2023 123 525 ist ein Zementzusatzstoff aus Altbeton bekannt.

Da es sich bei Tonen um ein komplexes System handelt (insbesondere im Vergleich zum Brennen von Kalkstein), führen unterschiedliche Aktivierungsverfahren zu unterschiedlichen Produkten (aktivierten Tonen) mit unterschiedlichen Eigenschaften. Ebenso führt die Unterschiedlichkeit der verwendbaren Tone dazu, dass nicht jedes Verfahren für jeden Ton verwendbar ist.

Die mechano-chemische Aktivierung unterscheidet sich grundlegend von der thermischen Aktivierung, was das Verständnis der Vorgänge angeht. Während die thermische Aktivierung hauptsächlich von Temperatur und Zeit bestimmt wird, erscheint die mechano-chemische Aktivierung in einer Mühle wesentlich komplexer und von wesentlich mehr Parametern abhängig. Des Weiteren wird ein großer Teil der eingebrachten Mahlenergie in Wärme umgesetzt, sodass hier durchaus ein Optimierungspotential besteht.

Aus der CN 106 345 576 A ist eine Nassmühle für die industrielle Aufbereitung von Betonzusatzmitteln bekannt.

Aus der AU 2019 338 944 A1 ist eine vertikale Kugelmühle bekannt.

Aufgabe der Erfindung ist es, die mechano-chemische Aktivierung in einer Mühle derart zu optimieren, dass die Aktivierung (Reaktivität des Produkts) pro aufgewendeter Energiemenge für die Mühle am höchsten ist.

Gelöst wird diese Aufgabe durch eine Vorrichtung für die mechano-chemische Aktivierung mit den in Anspruch 1 angegebenen Merkmalen, die Verwendung einer Mühle mit den in Anspruch 7 angegebenen Merkmalen sowie durch das Verfahren mit den in Anspruch 10 angegebenen Merkmalen. Vorteilhafte Weiterbildungen ergeben sich aus den Unteransprüchen, der nachfolgenden Beschreibung sowie den Zeichnungen.

Die erfindungsgemäße Vorrichtung ist für die mechano-chemische Aktivierung geeignet. Beispielsweise Tone, aber auch Altbeton oder andere Stoffe können thermisch, aber eben auch mechano-chemisch aktiviert werden und weisen dann ein geeignetes Abbindeverhalten sowie weitere Eigenschaften auf, um beispielsweise als Klinkerersatz oder Zusatzstoff eingesetzt werden zu können. Derartige Vorrichtungen sind beispielsweise aus der DE 10 2023 106 210, der DE 10 2023 106 217, der DE 10 2023 106 221, der DE 10 2023 106 222 oder der DE 10 2023 123 525 bekannt. Die Vorrichtung weist eine Mühle auf. Diese Mühle wird zur mechano-chemischen Aktivierung in einem Bereich betrieben, an dem deutlich mehr Mahlenergie eingebracht wird, als für eine Zerkleinerung benötigt wird und bei der bereits ein Größenwachstum während des Mahlens wieder beobachtet werden kann.

Beim Vermahlen eines Materials stellt man in Abhängigkeit vom Energieeintrag drei Stadien fest. Im ersten Stadium sinkt die Partikelgröße (mehr oder weniger linear) zum Energieeintrag (Rittinger-Zone). Vereinfacht ausgedrückt, je mehr man mahlt, um so feiner wird das Produkt. Hierfür gibt es jedoch eine Grenze, eine Partikelgröße, die kaum mehr zu unterschreiten ist. Ab diesem Punkt kommt eine zweite Stufe, bei der sich die Partikelgröße mit weiterem Energieeintrag nicht weiter verändern lässt (Aggregations-Zone). Aus wirtschaftlichen Gründen vermeidet man bei einer Vermahlung daher den Übergang von der ersten Stufe zur zweiten Stufe, da für mehr Aufwand eben kein weiterer Zerkleinerungseffekt zu verzeichnen ist. Erhöht man die Energiezufuhr noch weiter, so kann eine dritte Stufe erreicht werden, bei der wieder ein Ansteigen der Partikelgröße feststellbar ist (Agglomerations-Zone). Dieser Bereich wird bei einer Vermahlung daher noch viel eher vermieden, da mit geringerem Aufwand ein besseres Ergebnis in Bezug auf die Partikelgrößenverteilung erzielt werden kann.

Es hat sich jedoch herausgestellt, dass es bei hohen Energieeinträgen, also in dem dritten Stadium, zu Veränderungen des Materials selbst kommt, die beispielsweise bei Tonen, ebenso wie eine thermische Aktivierung, zu einer Aktivierung führt, also zu einer Reaktivität, die die Verwendung als Bindemittel (und damit als Klinkerersatz) ermöglicht. Dieses dritte Stadium ist somit die mechano-chemische Aktivierung und unterscheidet sich von dem Mahlen, welches in dem ersten Stadium durchgeführt wird. Somit ist Mahlen gemäß dem Stand der Technik eben nicht mechano-chemische Aktivierung.

Es hat sich überraschend herausgestellt, dass eine Mühle, welche für die mechano-chemische Aktivierung geeignet ist, also einen ausreichend hohen Energieeintrag bereitstellen kann, welche ein Innenvolumen von wenigstens 1 m³ aufweist, besonders effizient und damit besonders wirtschaftlich zur Aktivierung verwendet werden kann. Dieser Unterschied in der Effizienz führt dazu, dass Mühlen mit einem Innenvolumen von weniger als 100 l völlig ineffizient sind und eben erst bei einem Innenvolumen von mehr als 1 m³ eine wirtschaftlich sinnvolle Effizienz aufweisen. Es hat sich überraschenderweise anhand von Technikumsversuchen gezeigt, dass das Verhältnis zwischen erzielter Aktivierung zu der eingebrachten Energie in einem hohen Maß von der Baugröße der Maschine abhängig ist, sodass daraus eine Mindestgröße der Maschine für einen wirtschaftlichen Betrieb gegeben ist. Dieses bedeutet, dass eben unabhängig von dem zu erzielenden Durchsatz eine vergleichsweise große Mühle gewählt werden muss. Zwar sind große Mühlen dem Fachmann bekannt, diese sind aber üblicherweise nur zur reinen Zerkleinerung geeignet, können also nicht zur mechano-chemischen Aktivierung eingesetzt werden.

In einer weiteren Ausführungsform der Erfindung ist die Mühle eine Rührwerkskugelmühle.

In einer weiteren Ausführungsform der Erfindung weist die Mühle eine Energiedichte von wenigstens 200 kW/m³ auf.

In einer weiteren Ausführungsform der Erfindung weist die Mühle eine Länge von wenigstens 2 m, bevorzugt von wenigstens 2,5 m, auf.

In einer weiteren Ausführungsform der Erfindung weist die Mühle eine Querschnittsfläche senkrecht zur Längsachse von wenigstens 0,71 m², bevorzugt von wenigstens 0,75 m², auf.

In einer weiteren Ausführungsform der Erfindung die Mühle ein Verhältnis von Länge zu Durchmesser von wenigstens 3, bevorzugt von wenigstens 3,5, auf.

In einem weiteren Aspekt betrifft die Erfindung die Verwendung einer Mühle mit einem Innenvolumen von wenigstens 1 m³ zur mechano-chemischen Aktivierung.

In einer weiteren Ausführungsform der Erfindung ist die verwendete Mühle eine Rührwerkskugelmühle.

In einer weiteren Ausführungsform der Erfindung weist die verwendete Mühle eine Energiedichte von wenigstens 200 kW/m³ auf.

In einem weiteren Aspekt betrifft die Erfindung ein Verfahren zur mechano-chemischen Aktivierung, beispielsweise von Tonen zur Verwendung in der Zementindustrie. Für die mechano-chemische Aktivierung wird eine Mühle mit einem Innenvolumen von wenigstens 1 m³ ausgewählt.

In einer weiteren Ausführungsform der Erfindung wird als Mühle eine Rührwerkskugelmühle ausgewählt.

In einer weiteren Ausführungsform der Erfindung wird die Mühle mit einer Energiedichte von wenigstens 200 kW/m³ betrieben.

In einer weiteren Ausführungsform der Erfindung wird die Mühle mit einer Verweilzeit des Mahlgutes in der Mühle von wenigstens 5 min, bevorzugt wenigstens 10 min, besonders bevorzugt wenigstens 20 min, betrieben.

In einer weiteren Ausführungsform der Erfindung werden Schichtsilikate aktiviert. Schichtsilikate haben sich als besonders geeignet herausgestellt und der positive Effekt einer großen Mühle ist bei diesen noch deutlicher feststellbar. Als besonders geeignet haben sich 1:1-Tonminerale, insbesondere Kaolin, sowie 2:1-Tonminerale, insbesondere Muskovit und Illit, herausgestellt.

Nachfolgend ist der Zusammenhang zwischen Größe des Innenraums und der Aktivierungseffizienz gezeigt.
- Fig. 1: Messdaten zweier beispielhafter Mühlen
- Fig. 2: Abhängigkeit des spezifischen Energieeintrags vom Innenvolumen

In Fig. 1 sind zwei beispielhafte Mühlen gezeigt, die sich nur in der Größe des Innenraums unterscheiden. Der Innenraum von B ist hierbei 10-mal so groß wie der Innenraum von A. Auf der Abszisse ist der Energieeintrag in kWh/t aufgetragen, auf der Ordinate der erreichte Grad an Aktivierung, wobei 100 % die maximal erreichbare Aktivierung bedeuten.

Es ist gut erkennbar, dass der Verlauf für die Mühle A und die Mühle B parallel verläuft, in der größeren Mühle aber eine deutlich höhere Aktivierung bei gleichem Energieeintrag oder anders ausgedrückt die gleiche Aktivierung bei einem deutlich geringeren Energieeintrag je Tonne Produkt erreicht wird.

In Fig. 2 ist das Innenvolumen der Mühle in Litern I gegen die eingetragene Energiedichte in kW/I aufgetragen. Man erkennt deutlich, dass die Energiedichte unterhalb eines Mühlenvolumens von 1000 I beziehungsweise 1 m³ deutlich vom Volumen abhängt, die Steigung der ermittelten Kurve ist stark negativ. Erst bei einem Volumen ab 1000 I ist der Kurvenverlauf deutlich flacher. Ab hier ist eine wirtschaftliche Effizienz gegeben.

## Patentansprüche

1. Vorrichtung für die mechano-chemische Aktivierung, wobei die Vorrichtung eine Mühle aufweist, **dadurch gekennzeichnet, dass** die Mühle ein Innenvolumen von wenigstens 1 m³ aufweist.

2. Vorrichtung nach Anspruch 1, **dadurch gekennzeichnet, dass** die Mühle eine Rührwerkskugelmühle ist.

3. Vorrichtung nach einem der vorstehenden Ansprüche, **dadurch gekennzeichnet, dass** die Mühle eine Energiedichte von wenigstens 200 kW/m³ aufweist.

4. Vorrichtung nach einem der vorstehenden Ansprüche, **dadurch gekennzeichnet, dass** die Mühle eine Länge von wenigstens 2 m, bevorzugt von wenigstens 2,5 m, aufweist.

5. Vorrichtung nach einem der vorstehenden Ansprüche, **dadurch gekennzeichnet, dass** die Mühle eine Querschnittsfläche senkrecht zur Längsachse von wenigstens 0,71 m², bevorzugt von wenigstens 0,75 m², aufweist.

6. Vorrichtung nach einem der vorstehenden Ansprüche, **dadurch gekennzeichnet, dass** die Mühle ein Verhältnis von Länge zu Durchmesser von wenigstens 3, bevorzugt von wenigstens 3,5, aufweist.

7. Verwendung einer Mühle mit einem Innenvolumen von wenigstens 1 m³ zur mechano-chemischen Aktivierung.

8. Verwendung nach Anspruch 7, **dadurch gekennzeichnet, dass** die Mühle eine Rührwerkskugelmühle ist.

9. Verwendung nach einem der Ansprüche 7 bis 8, **dadurch gekennzeichnet, dass** die Mühle eine Energiedichte von wenigstens 200 kW/m³ aufweist.

10. Verfahren zur mechano-chemischen Aktivierung, wobei für die mechano-chemische Aktivierung eine Mühle mit einem Innenvolumen von wenigstens 1 m³ ausgewählt wird.

11. Verfahren nach Anspruch 10, **dadurch gekennzeichnet, dass** als Mühle eine Rührwerkskugelmühle ausgewählt wird.

12. Verfahren nach einem der Ansprüche 10 bis 11, **dadurch gekennzeichnet, dass** die Mühle mit einer Energiedichte von wenigstens 200 kW/m³ betrieben wird.

13. Verfahren nach einem der Ansprüche 10 bis 12, **dadurch gekennzeichnet, dass** die Verweilzeit des Mahlgutes in der Mühle wenigstens 5 min, bevorzugt wenigstens 10 min, besonders bevorzugt wenigstens 20 min, aufweist.

14. Verfahren nach einem der Ansprüche 10 bis 13, **dadurch gekennzeichnet, dass** Schichtsilikate aktiviert werden.

## Claims

1. Device for mechanochemical activation, wherein the device has a mill, **characterized in that** the mill has an internal volume of at least 1 m³.

2. Device according to claim 1, **characterized in that** the mill is an attritor.

3. Device according to one of the preceding claims, **characterized in that** the mill has an energy density of at least 200 kW/m³.

4. Device according to one of the preceding claims, **characterized in that** the mill has a length of at least 2 m, preferably of at least 2.5 m.

5. Device according to one of the preceding claims, **characterized in that** the mill has a cross-sectional area perpendicular to the longitudinal axis of at least 0.71 m², preferably of at least 0.75 m².

6. Device according to one of the preceding claims, **characterized in that** the mill has a ratio of length to diameter of at least 3, preferably of at least 3.5.

7. Use of a mill with an internal volume of at least 1 m³ for mechanochemical activation.

8. Use according to claim 7, **characterized in that** the mill is an attritor.

9. Use according to one of claims 7 to 8, **characterized in that** the mill has an energy density of at least 200 kW/m³.

10. Method for mechanochemical activation, wherein a mill with an internal volume of at least 1 m³ is selected for the mechanochemical activation.

11. Method according to claim 10, **characterized in that** an attritor is selected as the mill.

12. Method according to one of claims 10 to 11, **characterized in that** the mill is operated with an energy density of at least 200 kW/m³.

13. Method according to one of claims 10 to 12, **characterized in that** the dwell time of the ground material in the mill is at least 5 min, preferably at least 10 min, particularly preferably at least 20 min.

14. Method according to one of claims 10 to 13, **characterized in that** phyllosilicates are activated.

## Revendications

1. Dispositif d'activation mécano-chimique, ledit dispositif comprenant un broyeur, **caractérisé en ce que** le broyeur présente un volume interne d'au moins 1 m³.

2. Dispositif selon la revendication 1, **caractérisé en ce que** le broyeur est un broyeur à billes agité.

3. Dispositif selon l'une des revendications précédentes, **caractérisé en ce que** le broyeur présente une densité de puissance d'au moins 200 kW/m³.

4. Dispositif selon l'une des revendications précédentes, **caractérisé en ce que** le broyeur présente une longueur d'au moins 2 m, de préférence d'au moins 2,5 m.

5. Dispositif selon l'une des revendications précédentes, **caractérisé en ce que** le broyeur présente une section transversale perpendiculaire à l'axe longitudinal d'au moins 0,71 m², de préférence d'au moins 0,75 m².

6. Dispositif selon l'une des revendications précédentes, **caractérisé en ce que** le broyeur présente un rapport de la longueur sur le diamètre d'au moins 3, de préférence d'au moins 3,5.

7. Utilisation d'un broyeur doté d'un volume interne d'au moins 1 m³ pour une activation mécano-chimique.

8. Utilisation selon la revendication 7, **caractérisée en ce que** le broyeur est un broyeur à billes agité.

9. Utilisation selon l'une des revendications 7 à 8, **caractérisée en ce que** le broyeur présente une densité de puissance d'au moins 200 kW/m³.

10. Procédé d'activation mécano-chimique, un broyeur doté d'un volume interne d'au moins 1 m³ étant choisi pour l'activation mécano-chimique.

11. Procédé selon la revendication 10, **caractérisé en ce que** le broyeur est un broyeur à billes agité.

12. Procédé selon l'une des revendications 10 à 11, **caractérisé en ce que** le broyeur fonctionne avec une densité de puissance d'au moins 200 kW/m³.

13. Procédé selon l'une des revendications 10 à 12, **caractérisé en ce que** le temps de séjour du matériau à broyer dans le broyeur est d'au moins 5 min, de préférence d'au moins 10 min, plus préférablement d'au moins 20 min.

14. Procédé selon l'une des revendications 10 à 13, **caractérisé en ce que** des silicates stratifiés sont activés.
